# EUROPÄISCHE PATENTSCHRIFT

(11) **EP 2 711 164 B1**
(45) Veröffentlichungstag und Bekanntmachung des Hinweises auf die Patenterteilung: **22.06.2016**
(21) Anmeldenummer: 12185656.1
(22) Anmeldetag: 24.09.2012
(51) Int. Cl.: B31B 1/80, B31B 29/00

(54) **Vorrichtung und Verfahren zum Öffnen eines Endbereichs eines schlauchförmigen Sackkörpers**
Apparatus and method for opening an end area of a tubular sack body
Dispositif et procédé destinés à ouvrir une zone d'extrémité d'un corps de sachet tubulaire

(43) Veröffentlichungstag der Anmeldung: 26.03.2014
(73) Patentinhaber: Starlinger & Co. Gesellschaft m.b.H., 1060 Wien (AT)
(72) Erfinder: Kowarik Matthias, 1180 Wien (AT); Grill, Hannes, 2571 Altenmarkt a. d. Triesting (AT)
(74) Vertreter: Schwarz & Partner

(56) Entgegenhaltungen:
- DE-B- 1 091 422
- DE-C- 974 780

## Beschreibung

Die Erfindung betrifft eine Vorrichtung zum Öffnen eines Endbereichs eines schlauchförmigen Sackkörpers, welcher Endbereich sich zwischen einem offenen Schlauchkörperende und einer Bodenmittenlinie erstreckt, mit einer Transporteinrichtung, auf der der Sackkörper mit aneinanderliegenden Schlauchwänden mit einer Transportgeschwindigkeit in einer Transportrichtung transportierbar ist, wobei die Bodenmittenlinie in Transportrichtung ausgerichtet ist, und mit quer zur Transportrichtung hin und her beweglich angetriebenen Saugeinrichtungen, die aufeinander zu bewegbar sind, bis sie an den Schlauchwänden des dazwischen befindlichen Endbereichs des Sackkörpers anliegen und danach unter Ausübung einer Saugkraft auf die jeweilige Schlauchwand voneinander weg bewegbar sind, wodurch sie die Schlauchwände voneinander wegziehen, wobei die Saugeinrichtungen zusätzlich in einer Schrägrichtung, die in einem Winkel zur Bodenmittenlinie ausgerichtet ist, hin und her bewegbar sind.

Solche Vorrichtungen sind aus den Dokumenten DE 974 780 C und DE 10 91 422 B bekannt.

Kastensäcke, auch Kreuzbodensäcke genannt, sind Säcke von quaderförmiger Gestalt, die in Sackkonfektionsanlagen hergestellt werden, indem schlauchförmige Sackkörper bereitgestellt werden, deren Endbereiche geöffnet und zu Kreuzböden gefaltet werden. Die Sackkörper werden beim Falten flach liegend durch die Konfektionsanlage geführt, so dass die Schlauchwände des schlauchförmigen Sackkörpers aneinander anliegen, insbesondere auch an den Endbereichen des schlauchförmigen Sackkörpers. Zur Bodenbildung werden die beiden Schlauchwände an den Endbereichen des schlauchförmigen Sackkörpers voneinander getrennt und in Bezug aufeinander um 180° umgeklappt, wobei zumeist eine der beiden Schlauchwände mit Hilfe eines Spreizwerkzeugs als Seitenklappe auf sich selbst umgeklappt wird, wodurch ein offener Boden entsteht, bei dem die andere Schlauchwand eine zweite Seitenklappe bildet. Durch das Umklappen einer Schlauchwand am Endbereich des schlauchförmigen Sackkörpers entsteht am vorderen und hinteren Teil dieses Endbereichs jeweils ein dreieckiger Umschlag. Diesen Vorgang nennt man in der Fachsprache auch "Aufziehen". In weiterer Folge können zur Herstellung von Kastenventilsäcken Ventilzettel eingelegt werden, die durch weitere Faltungsvorgänge zu einem Ventil ausgebildet werden, durch das hindurch die Säcke mittels eines Füllstutzens befüllbar sind. Die endgültige Bodenkonfiguration wird durch einander überlappendes Einschlagen der Bodenseitenklappen hergestellt. Die überlappenden Bodenseitenklappen werden je nach Material verklebt oder verschweißt. Alternativ oder zusätzlich können Bodendeckblätter auf die überlappenden Bodenseitenklappen aufgelegt und mit diesen verklebt oder verschweißt werden.

Eine entsprechende Sackkonfektionsanlage ist in der AT 408 427 B beschrieben. Als nachteilig bei dieser bekannten Sackkonfektionsanlage hat sich jedoch der erforderliche taktweise Betrieb herausgestellt, der hohe Anforderung an die Antriebe stellt und den Durchsatz an zu verarbeitenden Sackkörpern limitiert. Der Zeitaufwand für das getaktete Aufziehen der Böden einschließlich der erforderlichen Fixierung der aufgezogenen Böden kann sogar eine obere Grenze für die Leistungsfähigkeit der gesamten Vorrichtung zur Herstellung von Säcken darstellen.

Dieser Nachteil wurde durch die in der EP 2 441 574 A1 offenbarte Vorrichtung zum Ausbilden von offenen Böden von Sackkörpern überwunden, bei der die Sackkörperabschnitte kontinuierlich gefördert werden. Die Bodenöffnungseinrichtung, mit deren Hilfe die beiden Lagen am Endbereich des schlauchförmigen Sackkörpers voneinander getrennt werden, ist gemäß diesem Dokument als pneumatische Bodenöffnungseinrichtung ausgebildet, bei der einander bezüglich der zu trennenden Materiallagen gegenüber liegende Saugeinrichtungen vorgesehen sind, die an den Schlauchwänden des Sackkörpers angreifen und in der Folge auseinander bewegt werden, wodurch die Schlauchwände voneinander getrennt werden, so dass das Spreizwerkzeug dazwischen eingreifen kann. Hinsichtlich der Ausführung der Bodenöffnungseinrichtung sind diesem Dokument jedoch keine Details zu entnehmen.

In der DE 10 2008 017 445 A1 ist eine pneumatische Bodenöffnungsanlage beschrieben in der die Saugerbalken entlang einer horizontalen Führung parallel zur Transportebene höhenverstellbar sind und sich so an die unterschiedlichen Breiten der Sackböden anpassen lassen.

Zum Öffnen der schlauchförmigen Sackkörper wäre es wünschenswert, eine geradlinige Öffnungsbewegung auszuführen, um eine möglichst gleichmäßige Trennung der Schlauchwände vor und hinter den Saugeinrichtungen zu erreichen, was sicherstellt, dass in der Folge ein Spreizwerkzeug problemlos in den geöffneten Endbereich des schlauchförmigen Sackkörpers eingeführt werden kann. Das gilt insbesondere für das Aufziehen besonders breiter Böden, bei denen eine ungleichmäßige Öffnungsbewegung eines einfachen Schwenkarmes zu einer ausgeprägten Verwindung der Materiallagen führt und somit das Einführen der Spreizwerkzeuge erheblich erschwert. Die eingangs erwähnten Dokumente DE 974 780 C und DE 10 91 422 B bewegen die Saugeinrichtungen nicht in geradliniger Richtung, sondern in einer kombinierten Linear-Schwenkbewegung bzw. lassen sie in einer Kreisbewegung rotieren.

Bekannte Bodenöffnungseinrichtungen, wie sie beispielsweise der AT 408 427 B zu entnehmen sind, sind relativ groß bauende Konstruktionen, bei denen eine geradlinige Öffnungsbewegung mit Hilfe von Zylinder/Kolbeneinheiten realisiert wird. Es ist offensichtlich, dass eine solche Lösung relativ sperrig und kosten- und wartungsintensiv ist.

Der vorliegenden Erfindung liegt daher die Aufgabe zugrunde, eine Bodenöffnungseinrichtung für Sackkonfektionsanlagen anzugeben, mit der ein kontinuierlicher Betrieb der Anlage bei einer hohen Produktionsrate zuverlässig gewährleistet ist, wobei die Bodenöffnungseinrichtung einfach, kostengünstig und robust aufgebaut und möglichst verschleißfest sein soll. Weiters soll die Bodenöffnungseinrichtung auch das sichere Öffnen von unterschiedlich breiten Böden und eine korrekte Übergabe an die folgende Bearbeitungsstation ermöglichen und selbstverständlich für den kontinuierlichen Betrieb geeignet sein.

Die vorliegende Erfindung löst diese Aufgabe durch Fortbilden der eingangs erwähnten Vorrichtung und des eingangs erwähnten Verfahrens zum Öffnen eines Endbereichs eines schlauchförmigen Sackkörpers, indem die Saugeinrichtungen zusätzlich zu ihrer Querbeweglichkeit auch in einer Schrägrichtung, die einerseits in Transportrichtung und andererseits in einem Winkel zur Bodenmittenlinie ausgerichtet ist, hin und her bewegbar ausgeführt sind, wobei die einander gegenüberliegenden Saugeinrichtungen jeweils an einem Halter angeordnet sind, der gelenkig mit ersten Enden von zwei parallelen Schwenkarmen verbunden ist, von denen zumindest einer quer zur Transportrichtung verschwenkbar angetrieben ist, wobei zweite Enden der Schwenkarme gelenkig mit einem Trägerschlitten verbunden sind, welcher Trägerschlitten in einer Führungsschiene in der Schrägrichtung hin und her bewegbar angetrieben ist. Durch diese Bewegung der Saugeinrichtungen in der Schrägrichtung lässt sich der Angriffspunkt der Saugeinrichtungen an den Schlauchwänden in Bezug auf die Bodenmittenlinie steuern und sogar im laufenden Betrieb verstellen, wodurch die Öffnungsvorrichtung an unterschiedlich lange Endbereiche, die zu unterschiedlich breiten Sackböden ausgebildet werden, anpassbar ist. Weiters ist es mit der erfindungsgemäßen Öffnungsvorrichtung möglich, die Angriffspunkte der Saugeinrichtungen an den zu trennenden Schlauchwänden so einzustellen, dass diese möglichst nahe am äußeren Ende des Sackkörpers liegen, wodurch die Präzision des Öffnungsvorgangs erhöht wird. Die erfindungsgemäße Vorrichtung bietet Robustheit, Schnelligkeit und vielfache Verstellmöglichkeit während des laufenden Betriebs, wobei zweckmäßig jeweils ein Schwenkarm über einen Winkelhebel verschwenkbar angetrieben wird. Die erfindungsgemäße Vorrichtung bietet neben einem relativ einfachen, kostengünstigen Aufbau den Vorteil, dass aufgrund der Parallelogramm-Geometrie des Aufbaus aus Halter, Schwenkarmen und Trägerschlitten beim Verschwenken dieser Parallelogrammeinheit im Zuge des Öffnungsvorgangs die Ausrichtung der Saugeinrichtungen bezüglich der voneinander zu trennenden Schlauchwände beibehalten wird, sodass selbst dann, wenn relativ breite Endbereiche aufgezogen werden, ein sicheres und verwindungsfreies Öffnen bzw. Trennen der aneinander anliegenden Schlauchwände erfolgt und in der späteren Bearbeitung die Spreizwerkzeuge zuverlässig eingreifen können.

Die erfindungsgemäße Vorrichtung ist besonders zur Verarbeitung von Sackkörpern aus einem Gewebe aus verstreckten Kunststoffbändchen und/oder aus Kunststofffolie geeignet, wobei das Kunststoffmaterial vorzugsweise aus Polyethylen, Polypropylen und/oder PET ausgewählt ist. Auch Verbunde aus den genannten Materialien können verarbeitet werden, und die Sackkörper können mit einer Kunststoffbeschichtung versehen sein. Zum Beispiel kann das Gewebe aus verstreckten Kunststoffbändchen mit einer Kunststoffbeschichtung ausgestattet sein, um die Dichtheit des Gewebes zu erzielen, die Bedruckbarkeit zu verbessern und andere erwünschte Eigenschaften einzustellen. Säcke aus Gewebe aus verstreckten Kunststoffbändchen weisen gegenüber Papier- oder Kunststofffoliensäcken eine überragende Festigkeit auf, neigen jedoch im Herstellungsverfahren zum Verrutschen und sind auch schwerer zu falten als beispielsweise Papier. Deshalb ist es von besonderem Vorteil, dass durch die vorliegende Erfindung auch diese Sackkörper handhabbar sind.

Je nach Anforderung an die herzustellenden Säcke können an beiden einander gegenüberliegenden Endbereichen des schlauchförmigen Sackkörpers Böden ausgebildet werden, oder nur an einem Endbereich ein Boden ausgebildet werden.

Weitere Ausführungsformen, Vorteile und Merkmale der Erfindung gehen aus den Ansprüchen und der nachfolgenden Beschreibung von Ausführungsbeispielen hervor.

Wenn, wie dies einer bevorzugen Ausführungsform der vorliegenden Erfindung entspricht, der Winkel der Schrägrichtung zur Bodenmittenlinie bzw. die gedachte Verlängerung der Bodenmittenlinie über den Sackkörper hinaus verstellbar ist, kann die erfindungsgemäße Öffnungsvorrichtung besonders einfach für das Aufziehen von unterschiedlichen breiten Böden und unterschiedlich breiten Sackkörpern angepasst werden. Für schmale Böden wird hierbei ein flacher Winkel gegen die Bodenmittenlinie gewählt, und für breitere Böden kann ein steilerer Winkel eingestellt werden. Die Präzision des Öffnungsvorgangs wird erhöht, wenn der Winkel der Schrägrichtung zur Bodenmittenlinie kleiner als 45°, vorzugsweise kleiner als 30° ist. Bei einer solchen Bauform ist weiters sichergestellt, dass die Öffnungseinrichtung unabhängig von der oben beschriebenen Einstellung des Winkels den geöffneten Endbereich korrekt an eine nachfolgende Bearbeitungsstation, insbesondere an Spreizwerkzeuge übergibt, ohne dass zwischen dem Öffnen des Endbereichs und seiner weiteren Bearbeitung ein ungeführter bzw. undefinierter Zustand in Kauf genommen werden muss.

Um zu vermeiden, dass sich die Schlauchwände des Endbereichs des Sackkörpers während des Öffnungsvorgangs verziehen, ist es günstig, wenn die Saugeinrichtungen während ihres Kontakts mit den Schlauchwänden mit einer Geschwindigkeit in der Schrägrichtung bewegt werden, deren Geschwindigkeitskomponente in der Transportrichtung gleich der Transportgeschwindigkeit ist.

Robuste und wartungsarme Ausführungsformen der erfindungsgemäßen Öffnungsvorrichtung werden erzielt, wenn die Saugeinrichtungen mittels Querführungsmitteln quer zur Transportrichtung bewegt werden, wobei die Querführungsmittel vorzugsweise Schienen, Schwenkarme und/oder quer zur Transportrichtung angeordnete Kolben-Zylinder-Anordnungen mit an den freien Enden der Kolben angeordneten Saugeinrichtungen umfassen. Für denselben Zweck ist es vorteilhaft, die Bewegung der Saugeinrichtungen in der Schrägrichtung mittels Schrägführungsmitteln zu realisieren, wobei die Schrägführungsmittel vorzugsweise Schienen, Schwenkarme und/oder in der Schrägrichtung angeordnete Kolben-Zylinder-Anordnungen mit an den freien Enden der Kolben angeordneten Saugeinrichtungen umfassen.

Da die die Halter mit den Saugeinrichtungen tragenden Schwenkarme an einem gemeinsamen Trägerschlitten befestigt sind, der in der Schrägrichtung verfahrbar ist, sind die Schwenkarme gemeinsam in der Schrägrichtung verschiebbar und können daher im kontinuierlichen Betrieb einer Sackkonfektionsanlage in einfacher Weise während des Öffnungsvorganges mit den kontinuierlich geförderten Sackkörpern mitbewegt werden.

Indem der Trägerschlitten in einer Führungsschiene in der Schrägrichtung hin und her bewegbar ist, wird eine einwandfreie Führung entlang praktisch beliebig langer Verschiebewege mit hohen Verschiebegeschwindigkeiten des Trägerschlittens auf der Führungsschiene erzielt. Somit lassen sich präzise Öffnungsvorgänge auch bei entsprechend hohen Fördergeschwindigkeiten der Sackkörper in der Sackkonfektionsanlage durchführen.

Prinzipiell können die Schwenkarme der jeweiligen Parallelogrammeinheit auf jede beliebige Art angetrieben werden. Hierbei ist es denkbar, die Schwenkarme mittels Stellmotoren oder Motor/Getriebegruppen, hydraulischer oder pneumatischer Zylinder-Kolbeneinheiten oder auch über Seilzüge zu betätigen. Gemäß einer bevorzugten Ausführungsform der vorliegenden Erfindung ist jedoch vorgesehen, dass jeweils ein Schwenkarm über einen Winkelhebel und über mit den Winkelhebeln verbundene Stangen, die an einem Steuerschlitten angelenkt sind, angetrieben wird. Aufgrund der Parallelogrammanordnung der Schwenkhebel reicht es aus, jeweils nur einen einzigen Schwenkarm einer Parallelogrammeinheit zu betätigen, da die übrigen Elemente des Parallelogramms zwangsgeführt sind. Diese bevorzugte Ausführung des Antriebs mit einem Winkelhebel, Stangen und Steuerschlitten ist robust und wartungsfrei. Die Verschwenkung der Schwenkhebel mittels Steuerschlitten, der unabhängig vom Trägerschlitten verschiebbar ist, stellt einen geradlinigen Verschiebungsvorgang dar.

Zur Verringerung der Anzahl der Bauteile der erfindungsgemäßen Vorrichtung ist es zweckmäßig, wenn der Trägerschlitten und der Steuerschlitten auf einer gemeinsamen Führungsschiene geführt sind.

Aufgrund ihrer Verlässlichkeit und geringen Verschleißanfälligkeit werden bevorzugt umlaufende Antriebe, insbesondere Zahnriemenantriebe, als Antriebe für den Trägerschlitten und den Steuerschlitten bevorzugt. Zahnriemenantriebe sind auch bei langen Laufzeiten als zuverlässig bekannt und können bei Bedarf schnell ausgewechselt werden, ohne dass hierfür besonders geschultes Personal nötig wäre.

Alternativ dazu könnte die Verschiebung des Trägerschlittens und des Steuerschlittens auch mittels Zylinder/Kolbenantrieben, Spindelantrieben oder Stellmotoren erfolgen.

Insbesondere dann, wenn eine Bodenöffnungseinrichtung in einer Sackkonfektionsanlage für Sackkörper aus luftdurchlässigen Geweben eingesetzt werden soll, besteht die Gefahr, dass es beim Anlegen der Saugeinrichtungen an den Schlauchwänden zu einer Luftansaugung durch die Schlauchwände hindurch kommt, wodurch die Saugeinrichtungen nicht nur die ihnen zugeordnete Schlauchwand, sondern auch die dahinter befindliche Schlauchwand ansaugen und somit keine Trennung der Lagen erfolgt. Um dies zu verhindern, ist die vorliegende Erfindung bevorzugt dahingehend weitergebildet, dass einander gegenüberliegende Saugeinrichtungen zueinander versetzt angeordnet sind, wodurch sie zueinander versetzt an den zu trennenden Schlauchwänden angreifen. Mit einer solchen Positionierung der Saugeinrichtungen zueinander gelingt eine zuverlässige Trennung der Schlauchwände.

In einer bevorzugten Ausgestaltung der Erfindung ist die Führungsschiene mittels verstellbarer Lagerung mit verstellbarem Winkel in der Schrägrichtung zur Bodenmittenlinie ausrichtbar ist. Wenn die verstellbare Lagerung Langlöcher mit durch Ausnehmungen definierten Lagerpunkten umfasst, ist ein rascher Wechsel zwischen verschiedenen Einstellungen des Winkels gegenüber Bodenmittenlinie möglich. Der Wechsel zwischen den Positionen kann mit einfachen Werkzeugen und gegebenenfalls von einer einzelnen Person durchgeführt werden.

Eine besonders vorteilhafte Ausführungsform kann jedoch erzielt werden, wenn die Lagerung der Führungsschiene mittels eines motorischen Antriebs verstellbar ist. In diesem Fall kann die Einstellung des Winkels ohne Werkzeugeinsatz bewerkstelligt werden, wobei es auch möglich ist, die Einstellung computergesteuert auf die gewünschte Bodenbreite, auch während des Betriebes der Sackkonfektionierungsanlage, vorzunehmen.

Die Erfindung wird nachfolgend anhand eines in den Zeichnungen schematisch dargestellten Ausführungsbeispieles näher erläutert.
Die Figuren 1 bis 3 zeigen schematisch Sektionen einer Sackkonfektionieranlage, in der die erfindungsgemäße Vorrichtung zum Öffnen eines Endbereichs eines schlauchförmigen Sackkörpers zum Einsatz gelangt.
Figur 4 zeigt eine perspektivische Ansicht einer Ausführungsform einer Öffnungseinheit der erfindungsgemäßen Öffnungsvorrichtung.
Figur 5 zeigt eine Untersicht der Öffnungseinheit.
Figur 6 zeigt schematisch eine Seitenansicht einer Sektion der Sackkonfektionieranlage mit eingebauter Öffnungseinheit.

Die erfindungsgemäße Vorrichtung 1 und das erfindungsgemäße Verfahren zum Öffnen eines Endbereichs 10e eines schlauchförmigen Sackkörpers 10 im Zuge des Ausbildens eines Bodens am schlauchförmigen Sackkörper werden nun anhand der Figur 1 bis Figur 6 erklärt. Aus Gründen der besseren Übersichtlichkeit sind in Figur 1 bis Figur 3 die wesentlichen Merkmale der erfindungsgemäßen Vorrichtung 1 nur schematisch dargestellt.

Die Vorrichtung 1 umfasst eine Transporteinrichtung 2 in Form eines Förderbands, das sich kontinuierlich mit einer Transportgeschwindigkeit V in einer Transportrichtung T bewegt. Auf der Transporteinrichtung 2 liegen schlauchförmige Sackkörper 10 in flachliegendem Zustand mit ihrer Längserstreckung L quer zur Transportrichtung T. Die Sackkörper 10 werden auf dem Förderband durch nicht dargestellte Haltemittel gegen Verrutschen gesichert.

Die schlauchförmigen Sackkörper 10 sind beispielsweise aus Gewebe aus gereckten Kunststoffbändchen hergestellt. Die Kunststoffbändchen können ein Polyethylen- oder Polypropylen- oder PET-Material umfassen. Optional weist das Gewebe eine Beschichtung aus Kunststoff auf. Die schlauchförmigen Sackkörper 10 können alternativ dazu aus Kunststofffolie hergestellt sein.

Der schlauchförmige Sackkörper 10 weist zwei einander gegenüberliegende offene Endbereiche 10e, 10f auf. Der Endbereich 10e, der sich zwischen einem offenen Schlauchkörperende 10k und einer Bodenmittenlinie 10j erstreckt, soll zu einem Kreuzboden geformt werden. In weiterer Bearbeitung kann auch der Endbereich 10f auf die gleiche Weise wie der Endbereich 10e zu einem Kreuzboden geformt werden, wodurch ein Kastensack oder Kastenventilsack erzeugt wird.

In Figur 1 ist zu sehen, dass der schlauchförmige Sackkörper 10 zunächst flach in einer ersten Ebene ε1 auf der Transporteinrichtung 2 aufliegt. In diesem flach liegenden Zustand liegen eine erste und eine zweite Schlauchwand 10a, 10b aneinander an. Dann wird der Endbereich 10e des schlauchförmigen Sackkörpers 10 mittels einer Bodenmittenleiste 12 und Umlenkblechen 11a, 11b entlang einer Bodenmittenlinie 10j aus der ersten Ebene ε1 des flachliegenden Sackkörpers in eine im Wesentlichen orthogonal dazu verlaufende zweite Ebene ε2 gebracht. Es sei an dieser Stelle erwähnt, dass die Ausbildung des Bodens auch ohne diesen Faltvorgang möglich ist.

Figur 2 zeigt den Sackkörper 10 mit vollständig entlang der Bodenmittenlinie 10j orthogonal nach oben (in die zweite Ebene ε2) geklapptem Endbereich 10e. Die Bodenmittenleiste 12 setzt sich in Transportrichtung T fort und hat nun im Zusammenwirken mit dem Umlenkblech 11a die Aufgabe, den in die zweite Ebene ε2 umgeklappten Endbereich 10e des Sackkörpers 10 in dieser Winkelstellung zur ersten Ebene ε1, in der der Sackkörper 10 liegt, zu halten. Die Öffnungsvorrichtung 1 umfasst weiters zwei Saugeinrichtungen 13, 14, die an symbolisch dargestellten Querführungsmitteln 15, 16 quer zur Transportrichtung T hin und her bewegbar sind. Die Querführungsmittel 15, 16 können beispielsweise als Schienen oder Schwenkarme ausgebildet sein. Alternativ dazu sind die Querführungsmittel 15, 16 Kolben-Zylinder-Anordnungen, wobei die Saugeinrichtungen 13, 14 an den freien Enden der Kolben sitzen und solcherart quer zur Transportrichtung T hin- und her bewegbar sind. Die Querführungsmittel 15, 16 sind mittels Schrägführungsmittel 17, 18 in einer Schrägrichtung S, die einerseits in Transportrichtung T und andererseits in einem Winkel α zur Bodenmittenlinie 10j oder der gedachten Verlängerung der Bodenmittenlinie ausgerichtet ist, hin und her bewegbar. Die Bodenmittenlinie 10j bzw. ihre gedachte Verlängerung ist in der Ebene ε1 in Transportrichtung T ausgerichtet. Auch die Schrägführungsmittel 17, 18 können z.B. als Schienen, Schwenkarme oder Kolben-Zylinder-Anordnungen ausgebildet sein.

In Figur 2 ist ein Verfahrensschritt dargestellt, bei dem die beiden Saugeinrichtungen 13, 14 von gegenüberliegenden Seiten im Endbereich 10e mit der ersten Schlauchwand 10a bzw. der zweiten Schlauchwand 10b in Kontakt gebracht worden sind. Es wird an den Saugeinrichtungen 13, 14 ein Vakuum erzeugt, so dass die erste Saugeinrichtung 13 die erste Schlauchwand 10a ansaugt und die zweite Saugeinrichtung 14 die zweite Schlauchwand 10b ansaugt. Es ist zu beachten, dass sich die Saugeinrichtungen 13, 14, wenn sie sich in Kontakt mit den Schlauchwänden 10a, 10b befinden, mit einer Geschwindigkeit in der Schrägrichtung S bewegt werden, deren Geschwindigkeitskomponente in der Transportrichtung T gleich der Transportgeschwindigkeit V ist, so dass es zu keinen Verziehungen der Schlauchwände 10a, 10b kommen kann. Dann beginnen sich die beiden Saugeinrichtungen 13, 14 quer zur Transportrichtung V voneinander wegzubewegen (Pfeile P1 bzw. P2), ziehen dabei jeweils eine Schlauchwand 10a, 10b mit sich und öffnen dadurch den Endbereich 10e des schlauchförmigen Sackkörpers 10. Durch die Bewegung der Saugeinrichtungen 13, 14 in der Schrägrichtung S lässt sich der Angriffspunkt der Saugeinrichtungen 13, 14 an den Schlauchwänden 10a, 10b in Bezug auf die Bodenmittenlinie 10j steuern und sogar im laufenden Betrieb verstellen, wodurch die Öffnungsvorrichtung 1 an unterschiedlich lange Endbereiche, die zu unterschiedlich breiten Sackböden ausgebildet werden, anpassbar ist. Weiters ist es mit der erfindungsgemäßen Öffnungsvorrichtung 1 möglich, die Angriffspunkte der Saugeinrichtungen 13, 14 an den zu trennenden Schlauchwänden 10a, 10b so einzustellen, dass diese möglichst nahe am äußeren Ende des Sackkörpers liegen, wodurch die Präzision des Öffnungsvorgangs erhöht wird. Dabei spielt es keine Rolle, ob der Endbereich 10e vor dem Öffnen entlang der Bodenmittenlinie 1j in Bezug auf den restlichen Sackkörper 10 gefaltet ist (wie hier dargestellt), oder nicht. Wäre der Endbereich 10e beim Öffnen noch nicht gefaltet, das heißt, würde er noch in der Ebene ε1 liegen, so würde die Öffnungsvorrichtung so gedreht angeordnet werden, dass die Saugeinrichtungen von oben und unten angreifen. Es müsste lediglich sichergestellt werden, dass zumindest ein Teil des Endbereichs 10e frei liegt.

Figur 3 zeigt den Endbereich 10e des schlauchförmigen Sackkörpers 10 im geöffneten Zustand, in dem zwischen den Schlauchwänden 10a, 10b ein Freiraum 10g ausgebildet ist. Man erkennt in dieser Darstellung auch, dass mittlerweile das Vakuum von den Saugeinrichtungen 13, 14 abgeschaltet wurde und sich die beiden Saugeinrichtungen 13, 14 aus dem Eingriff mit den Schlauchwänden 10a, 10b gelöst haben und daher in der Schrägrichtung S zurück bewegt werden können, um für das Öffnen des Endbereichs des nächsten Sackkörpers in Position gebracht zu werden öffnen. Die weitere Bearbeitung des Endbereichs 10e zur Ausbildung des Bodens erfolgt an einer der Bodenöffnungseinrichtung nachgeordneten Bearbeitungsstation, die in Figur 3 schematisch mit allgemein mit 19 bezeichnet ist und nicht Gegenstand der vorliegenden Erfindung ist.

In den Figuren 4 bis 6 ist mit Bezugszeichen 20 eine Bodenöffnungseinheit als Teil der erfindungsgemäßen Öffnungsvorrichtung 1 bezeichnet. Diese Bodenöffnungseinheit 20 ist in Fig. 4 in einer perspektivischen Ansicht, in Fig. 5 in einer etwas vereinfachten Untersicht und in Fig. 6 in einer schematischen Seitenansicht dargestellt. Zur besseren Übersichtlichkeit ist in Figur 5 nur eine (14) der beiden Saugeinrichtungen dargestellt. In der Bodenöffnungseinheit 20 sind die Saugeinrichtungen 13, 14 jeweils an einem Halter 3 angeordnet und einander zugewandt. Da die Bodenöffnungseinheit 20 weitestgehend symmetrisch aufgebaut ist, werden zum Zwecke der Beschreibung die relevanten Bauteile nachfolgend lediglich einmal genannt. Es ist jedoch offensichtlich, dass Bauteile der jeweils nicht beschriebenen Seite bauund funktionsgleich sind.

Der Halter 3 ist gelenkig mit ersten Enden von zwei parallelen Schwenkarmen 4, 5 verbunden, von denen zumindest einer (hier der Schwenkarm 4) quer zur Transportrichtung T verschwenkbar angetrieben ist. Die zweiten Enden der Schwenkarme 4,5 sind gelenkig mit einem Trägerschlitten 7 verbunden, welcher Trägerschlitten 7 in einer Führungsschiene 22 in der Schrägrichtung S hin und her bewegbar angetrieben ist. Die Bodenöffnungseinheit 20 ist so an einem Support 30 befestigt, dass die Führungsschiene 22 in Transportrichtung T und parallel zur Schrägrichtung S ausgerichtet ist (siehe Fig. 6).

Der Halter 3, die zwei Schwenkarme 4 und 5 und der Trägerschlitten 7 bilden eine Parallelogrammeinheit 8, bei der beim Verschwenken die Parallelogrammkonfiguration aufrecht erhalten bleibt. Dies führt dazu, dass der Halter 3 und damit die daran befestigte Saugeinrichtung 13, 14 beim Verschwenken der beiden Schwenkarme 4 und 5 ihre Ausrichtung bezüglich der zu trennenden Schlauchwände beibehalten, wodurch ein ungünstiges Verwinden der Schlauchwände 10a und 10b beim Öffnen verhindert wird.

Das Verschwenken der Schwenkarme 4 und 5 erfolgt bei der erfindungsgemäßen Vorrichtung gemäß Figur 4 über einen am Schwenkarm 4 befestigten Winkelhebel 23, der mit einer Stange 9 verbunden ist, die an einem Steuerschlitten 21 angelenkt ist. Der Steuerschlitten 21 ist in der Führungsschiene 22 hin und her beweglich gelagert. Der Trägerschlitten 7 und der Steuerschlitten 21 werden mit Hilfe eines Zahnriemenantriebs 24, 25 angetrieben.

In Figur 4 ist weiters zu erkennen, dass in der Öffnungseinheit 22 zur verstellbaren Lagerung der Führungsschiene 22 Langlöcher 27 mit Vertiefungen 28 ausgebildet sind.

In der Ansicht gemäß Figur 5 ist zu erkennen, dass der Trägerschlitten 7 und der Steuerschlitten 21 entlang der Führungsschiene 22 unabhängig voneinander mit Hilfe von zwei Zahnriemenantrieben 24 und 25 antreibbar sind. Bei entsprechender Steuerung können die Parallelogrammeinheiten 8, auf denen die Saugeinrichtungen 14 und 13 (nicht dargestellt) angeordnet sind, in Richtung des Doppelpfeils 26 verschoben werden, wobei mit dem Pfeil T wiederum die Transportrichtung aus den Figuren 1 bis 3 bezeichnet ist. Durch eine entsprechende Relativbewegung zwischen dem Trägerschlitten 7 und dem Steuerschlitten 21, die wie bereits erwähnt über die Stange 9 und den Winkelhebel 23 in eine Schwenkbewegung der Schwenkarme 4 und 5 übersetzt wird, kann hierbei eine Öffnungs- und Schließbewegung ausgeführt werden. In Figur 5 wird besonders deutlich, dass auch bei einer Verschwenkung der Schwenkarme 4 und 5 der Halter 3 und somit die Saugeinrichtung 14 aufgrund der Verschwenkung im Sinne eines Parallelogramms bezüglich der Schienenebene konstant ausgerichtet bleiben.

In der schematischen Seitenansicht von Figur 6 ist zu erkennen, dass zumindest zwei Winkelpositionen der Bodenöffnungseinheit 20 bezüglich der Bodenmittenlinie 10j bzw. der Transportebene ε1, in der die Bodenmittenlinie 10j liegt, vorgesehen sind. In der Darstellung von Fig. 6 ist die Bodenöffnungseinheit 20 mit ihren unteren Ausnehmungen 28 am Support 30 festgeschraubt, wodurch zwei Lagerpunkte definiert werden, die durch die Linie A1 miteinander verbunden sind. Die Linie A1 steht parallel zur Längsachse der Führungsschiene 22 und parallel zur Schrägrichtung S, wodurch die Führungsschiene 22 zusammen mit dem Steuerschlitten 21, dem Trägerschlitten 7, dem Gestänge 9, den Parallelogrammeinheiten 8 und den auf diesen angeordneten Saugeinrichtungen 13 bzw. 14 in einem Winkel α zur Bodenmittenlinie 10j bzw. Ebene ε1 bewegt werden, was das präzise Öffnen von unterschiedlich breiten Sackkörpern 10 ermöglicht. Wichtig ist es hierbei, dass die Führungsschiene 22 parallel zur Schrägrichtung S liegt. Zur Veränderung des Winkels α wird die Bodenöffnungseinheit 20 mit ihren oberen Ausnehmungen 28 am Support 30 festgeschraubt, wodurch zwei Lagerpunkte definiert werden, die durch die Linie A2 miteinander verbunden sind. Der sich bei dieser Lagerung einstellende Winkel α der Längsachse der Führungsschiene 22 und damit auch der Schrägrichtung S zur Bodenmittenlinie 10j ist um einen Winkel β geringer als bei der ersten Lagerung. Es bleibt trotz unterschiedlicher Winkeleinstellungen sichergestellt, dass die Bodenöffnungseinheit 20 unabhängig von der oben beschriebenen Einstellung des Winkels α den Endbereich 10e so öffnet, dass er ohne einen ungeführten bzw. undefinierten Zustand an die nachfolgenden Spreizwerkzeuge übergeben wird.

## Patentansprüche

1. Vorrichtung (1) zum Öffnen eines Endbereichs (10e) eines schlauchförmigen Sackkörpers (10), welcher Endbereich (10e) sich zwischen einem offenen Schlauchkörperende (10k) und einer Bodenmittenlinie (10j) erstreckt, mit einer Transporteinrichtung (2), auf der der Sackkörper (10) mit aneinanderliegenden Schlauchwänden (10a, 10b) mit einer Transportgeschwindigkeit (V) in einer Transportrichtung (T) transportierbar ist, wobei die Bodenmittenlinie (10j) in Transportrichtung (T) ausgerichtet ist, und mit quer zur Transportrichtung (T) hin und her beweglich angetriebenen Saugeinrichtungen (13, 14), die aufeinander zu bewegbar sind, bis sie an den Schlauchwänden (10a, 10b) des dazwischen befindlichen Endbereichs (10e) des Sackkörpers (10) anliegen und danach unter Ausübung einer Saugkraft auf die jeweilige Schlauchwand voneinander weg bewegbar sind, wodurch sie die Schlauchwände voneinander wegziehen, wobei die Saugeinrichtungen (13, 14) zusätzlich in einer Schrägrichtung (S), die in einem Winkel (α) zur Bodenmittenlinie (10j) ausgerichtet ist, hin und her bewegbar sind, **dadurch gekennzeichnet, dass** die Schrägrichtung (S) in Transportrichtung (T) ausgerichtet ist und dass die einander gegenüberliegenden Saugeinrichtungen (13, 14) jeweils an einem Halter (3) angeordnet sind, der gelenkig mit ersten Enden von zwei parallelen Schwenkarmen (4, 5) verbunden ist, von denen zumindest einer quer zur Transportrichtung (T) verschwenkbar angetrieben ist, wobei zweite Enden der Schwenkarme (4,5) gelenkig mit einem Trägerschlitten (7) verbunden sind, welcher Trägerschlitten (7) in einer Führungsschiene (22) in der Schrägrichtung (S) hin und her bewegbar angetrieben ist.

2. Vorrichtung nach Anspruch 1, **dadurch gekennzeichnet, dass** jeweils ein Schwenkarm (4, 5) über einen Winkelhebel (23) verschwenkbar angetrieben ist.

3. Vorrichtung nach Anspruch 2, **dadurch gekennzeichnet, dass** die Winkelhebel (23) über Stangen (9) von einem in einer Führungsschiene (22) hin und her beweglichen Steuerschlitten (21) ausgelenkt werden.

4. Vorrichtung nach Anspruch 1 in Verbindung mit Anspruch 3, **dadurch gekennzeichnet, dass** der Trägerschlitten (7) und der Steuerschlitten (21) auf einer gemeinsamen Führungsschiene (22) geführt sind.

5. Vorrichtung nach einem der vorhergehenden Ansprüche, **dadurch gekennzeichnet, dass** der Trägerschlitten (7) und/oder der Steuerschlitten (21) mittels umlaufender Antriebe, insbesondere Zahnriemenantrieben (24, 25) hin und her bewegt werden.

6. Vorrichtung nach einem der vorhergehenden Ansprüche, **dadurch gekennzeichnet, dass** die Führungsschiene (22) mittels verstellbarer Lagerung mit verstellbarem Winkel (α) in der Schrägrichtung (S) zur Bodenmittenlinie (10j) händisch oder motorisch ausrichtbar ist.

7. Vorrichtung nach Anspruch 6, **dadurch gekennzeichnet, dass** die verstellbare Lagerung Langlöcher (27) mit durch Ausnehmungen (28) definierten Lagerpunkten umfasst.

8. Vorrichtung nach einem der vorhergehenden Ansprüche, **dadurch gekennzeichnet, dass** der Winkel (α) der Schrägrichtung (S) zur Bodenmittenlinie (10j) verstellbar ist.

9. Vorrichtung nach einem der vorhergehenden Ansprüche, **dadurch gekennzeichnet, dass** der Winkel (α) der Schrägrichtung (S) zur Bodenmittenlinie (10j) kleiner als 45°, vorzugsweise kleiner als 30° ist.

10. Vorrichtung nach einem der vorhergehenden Ansprüche, **dadurch gekennzeichnet, dass** die Saugeinrichtungen (13, 14), wenn sie sich in Kontakt mit den Schlauchwänden (10a, 10b) befinden, mit einer Geschwindigkeit in der Schrägrichtung (S) bewegt werden, deren Geschwindigkeitskomponente in der Transportrichtung (T) gleich der Transportgeschwindigkeit (V) ist.

11. Vorrichtung nach einem der vorhergehenden Ansprüche, **dadurch gekennzeichnet, dass** die Saugeinrichtungen (13, 14) mittels Querführungsmitteln (15, 16) quer zur Transportrichtung (T) bewegbar sind, wobei die Querführungsmittel vorzugsweise Schienen, Schwenkarme und/oder quer zur Transportrichtung (T) angeordnete Kolben-Zylinder-Anordnungen mit an den freien Enden der Kolben angeordneten Saugeinrichtungen (13, 14) umfassen.

12. Vorrichtung nach einem der vorhergehenden Ansprüche, **dadurch gekennzeichnet, dass** die Saugeinrichtungen (13, 14) mittels Schrägführungsmitteln (17, 18) in der Schrägrichtung (S) bewegbar sind, wobei die Schrägführungsmittel vorzugsweise Schienen, Schwenkarme und/oder in der Schrägrichtung (S) angeordnete Kolben-Zylinder-Anordnungen mit an den freien Enden der Kolben angeordneten Saugeinrichtungen (13, 14) umfassen.

13. Vorrichtung nach einem der vorhergehenden Ansprüche, **dadurch gekennzeichnet, dass** einander gegenüberliegende Saugeinrichtungen (13, 14) zueinander versetzt angeordnet sind.

## Claims

1. A device (1) for opening an end region (10e) of a tubular bag body (10), which end region (10e) extends between an open tube body end (10k) and a bottom centre line (10j), comprising a transporting means (2) on which the bag body (10) with contiguous tube walls (10a, 10b) can be transported in a transporting direction (T) at a transporting speed (V), with the bottom centre line (10j) being oriented in the transporting direction (T), and comprising suction devices (13, 14) which are driven so that they can be reciprocated transversely to the transporting direction (T), which suction devices are movable toward each other until they rest against the tube walls (10a, 10b) of the bag body's (10) end region (10e) located therebetween and thereupon are movable away from each other, with suction force being exerted on the respective tube wall, whereby they pull the tube walls away from each other, wherein in addition, the suction devices (13, 14) can be reciprocated in an oblique direction (S), which is oriented at an angle (α) to the bottom centre line (10j), **characterized in that** the oblique direction (S) is oriented in the transporting direction (T) and **in that** the suction devices (13, 14) located opposite to each other are each arranged on a retainer (3) which is hinged to first ends of two parallel swivel arms (4, 5), of which at least one is driven so as to be pivotable transversely to the transporting direction (T), with second ends of the swivel arms (4, 5) being hinged to a support carriage (7), which support carriage (7) is driven so that it can be reciprocated in the oblique direction (S) in a guide rail (22).

2. A device according to claim 1, **characterized in that** one swivel arm (4, 5) of each is driven so as to be pivotable via an angle lever (23).

3. A device according to claim 2, **characterized in that** the angle levers (23) are deflected via rods (9) by a control carriage (21) which can be reciprocated in a guide rail (22).

4. A device according to claim 1 in combination with claim 3, **characterized in that** the support carriage (7) and the control carriage (21) are guided on a common guide rail (22).

5. A device according to any preceding claim, **characterized in that** the support carriage (7) and/or the control carriage (21) is/are reciprocated by means of revolving drives, in particular toothed belt drives (24, 25).

6. A device according to any preceding claim, **characterized in that** the guide rail (22) is orientable by hand or by motor in the oblique direction (S) toward the bottom centre line (10j) with an adjustable angle (α) by means of an adjustable bearing.

7. A device according to claim 6, **characterized in that** the adjustable bearing comprises elongated holes (27) with bearing points defined by recesses (28).

8. A device according to any preceding claim, **characterized in that** the angle (α) of the oblique direction (S) is adjustable toward the bottom centre line (10j).

9. A device according to any preceding claim, **characterized in that** the angle (α) of the oblique direction (S) toward the bottom centre line (10j) is smaller than 45°, preferably smaller than 30°.

10. A device according to any preceding claim, **characterized in that** the suction devices (13, 14), when in contact with the tube walls (10a, 10b), are moved in the oblique direction (S) at a speed the velocity component of which in the transporting direction (T) is equal to the transporting speed (V).

11. A device according to any preceding claim, **characterized in that** the suction devices (13, 14) are movable transversely to the transporting direction (T) using transverse guiding means (15, 16), the transverse guiding means preferably comprising rails, swivel arms and/or piston-cylinder assemblies arranged transversely to the transporting direction (T) and having suction devices (13, 14) arranged at the free ends of the pistons.

12. A device according to any preceding claim, **characterized in that** the suction devices (13, 14) are movable in the oblique direction (S) using oblique guiding means (17, 18), the oblique guiding means preferably comprising rails, swivel arms and/or piston-cylinder assemblies arranged in the oblique direction (S) and having suction devices (13, 14) arranged at the free ends of the pistons.

13. A device according to any of the preceding claims, **characterized in that** suction devices (13, 14) located opposite to each other are arranged offset from each other.

## Revendications

1. Dispositif (1) permettant d'ouvrir une partie d'extrémité (10e) d'un corps de sac tubulaire (10), ladite partie d'extrémité (10e) s'étendant entre une extrémité (10k) de corps tubulaire ouverte et une ligne médiane du fond (10j), comprenant un dispositif de transport (2), sur lequel le corps de sac (10) peut être convoyé avec une vitesse de transport (V) dans une direction de transport (T), les parois de tube (10a, 10b) étant disposées l'une contre l'autre, la ligne médiane du fond (10j) étant orientée dans la direction de transport (T), et comprenant des dispositifs d'aspiration (13, 14) entraînés en va-et-vient transversalement à la direction de transport (T), déplaçables l'un vers l'autre jusqu'à être en contact avec les parois de tube (10a, 10b) de la partie d'extrémité (10e) du corps de sac (10) disposée entre eux, puis éloignables l'un de l'autre en exerçant une force d'aspiration sur la paroi de tube respective, les parois de tube étant ainsi écartées l'une de l'autre par eux, les dispositifs d'aspiration (13, 14) étant en outre déplaçables en va-et-vient dans une direction oblique (S) formant un angle (α) avec la ligne médiane du fond (10j), **caractérisé en ce que** la direction oblique (S) est orientée dans la direction de transport (T) et **en ce que** les dispositifs d'aspiration (13, 14) opposés l'un à l'autre sont disposés chacun contre un support (3) raccordé de manière articulée à des premières extrémités de deux bras pivotants parallèles (4, 5), dont au moins l'un est entraîné en pivotement transversalement à la direction de transport (T), des deuxièmes extrémités des bras pivotants (4, 5) étant raccordées de manière articulée à un chariot de support (7), ledit chariot de support (7) étant entraîné en va-et-vient dans la direction oblique (S) dans un rail de guidage (22).

2. Dispositif selon la revendication 1, **caractérisé en ce que** chaque bras pivotant (4, 5) est entraîné en pivotement par un levier coudé (23).

3. Dispositif selon la revendication 2, **caractérisé en ce que** les leviers coudés (23) sont soumis par des bielles (9) à un mouvement oscillant par rapport à un chariot de commande (21) déplaçable en va-et-vient dans un rail de guidage (22).

4. Dispositif selon la revendication 1 en relation avec la revendication 3, **caractérisé en ce que** le chariot de support (7) et le chariot de commande (21) sont coulissés sur un rail de guidage (22) commun.

5. Dispositif selon l'une des revendications précédentes, **caractérisé en ce que** le chariot de support (7) et/ou le chariot de commande (21) sont déplacés en va-et-vient au moyen d'entraînements rotatifs, en particulier d'entraînements à courroie dentée (24, 25).

6. Dispositif selon l'une des revendications précédentes, **caractérisé en ce que** le rail de guidage (22) est orientable suivant un angle (α) réglable dans la direction oblique (S) par rapport à la ligne médiane du fond (10j), manuellement ou par moteur au moyen d'un palier réglable.

7. Dispositif selon la revendication 6, **caractérisé en ce que** le palier réglable comporte des trous oblongs (27) avec des points de palier définis par des évidements (28).

8. Dispositif selon l'une des revendications précédentes, **caractérisé en ce que** l'angle (α) de la direction oblique (S) est réglable par rapport à la ligne médiane du fond (10j).

9. Dispositif selon l'une des revendications précédentes, **caractérisé en ce que** l'angle (α) de la direction oblique (S) est inférieur à 45°, préférentiellement inférieur à 30° par rapport à la ligne médiane du fond (10j).

10. Dispositif selon l'une des revendications précédentes, **caractérisé en ce que**, lorsqu'ils se trouvent en contact avec les parois de tube (10a, 10b), les dispositifs d'aspiration (13, 14) sont déplacés dans la direction oblique (S) avec une vitesse dont la composante dans la direction de transport (T) est égale à la vitesse de transport (V).

11. Dispositif selon l'une des revendications précédentes, **caractérisé en ce que** les dispositifs d'aspiration (13, 14) sont déplaçables transversalement à la direction de transport (T) par des moyens de guidage transversal (15, 16), lesdits moyens de guidage transversal comprenant préférentiellement des rails, des bras pivotants et/ou des montages piston-cylindre disposés transversalement à la direction de transport (T) avec des dispositifs d'aspiration (13, 14) placés aux extrémités libres des pistons.

12. Dispositif selon l'une des revendications précédentes, **caractérisé en ce que** les dispositifs d'aspiration (13, 14) sont déplaçables dans la direction oblique (S) par des moyens de guidage oblique (17, 18), lesdits moyens de guidage oblique comprenant préférentiellement des rails, des bras pivotants et/ou des montages piston-cylindre disposés dans la direction oblique (S) avec des dispositifs d'aspiration (13, 14) placés aux extrémités libres des pistons.

13. Dispositif selon l'une des revendications précédentes, **caractérisé en ce que** les dispositifs d'aspiration (13, 14) opposés l'un à l'autre sont décalés l'un par rapport à l'autre.
